# EUROPÄISCHE PATENTANMELDUNG

(11) **EP 4 636 174 A1**
(43) Veröffentlichungstag der Anmeldung: **22.10.2025**
(21) Anmeldenummer: 25158306.8
(22) Anmeldetag: 17.02.2025
(51) Int. Cl.: E02F 9/24, E02F 9/26

(54) **VORRICHTUNG ZUM ÜBERWACHEN UND ASSISTIEREN EINES BEDIENERS EINER BAUMASCHINE**

(30) Priorität: 17.04.2024 DE 102024110737
(71) Anmelder: Liebherr-Hydraulikbagger GmbH, 88457 Kirchdorf/Iller (DE)
(72) Erfinder: MANG, Florian, 87700 Memmingen (DE); ANSORGE, Dieter, 88430 Rot an der Rot (DE)
(74) Vertreter: Laufhütte, Dieter

(57) **Zusammenfassung**

Die Erfindung betrifft eine Vorrichtung zum Überwachen und Assistieren eines Bedieners einer Baumaschine, die einen Sitzkontaktschalter zum Detektieren, ob ein Bediener auf einem Sitz der Baumaschine sitzt, einen Türschlossschalter zum Detektieren, ob eine Türe einer Fahrerkabine der Baumaschine geschlossen ist, einen Griffsensor zum Detektieren, ob ein links vom Sitz angeordneter Bedienhebel und/oder ein rechts vom Sitz angeordneter Bedienhebel zum Ansteuern eines Servo-Kreises der Baumaschine durch einen Bediener betätigt ist, und eine Auswerteeinheit umfasst, die dazu ausgelegt ist, in Abhängigkeit der detektierten Zustände des Sitzkontaktschalters, des Türschlossschalters und des Griffsensors eine Fähigkeit der Baumaschine zu beschränken oder zu stoppen.

## Beschreibung

Die vorliegende Erfindung betrifft eine Vorrichtung zum Überwachen und Assistieren eines Bedieners einer Baumaschine, insbesondere eines Baggers.

In der Welt der Baumaschinen spielt Sicherheit eine entscheidende Rolle. Angesichts der potenziellen Risiken, die mit dem Betrieb schwerer Geräte verbunden sind, ist es unerlässlich, wirksame Sicherheitsmechanismen zu implementieren, um sowohl die Bediener als auch ihre Umgebung zu schützen.

Ein typischer Sicherheitsmechanismus ist der Sicherheitshebel, der am Sitz eines Baggers angeordnet ist und eine Schrankenfunktion für das Verlassen oder Einsteigen eines Bedieners einnimmt. In einer ersten (horizontalen) Position versperrt der Sicherheitshebel den Weg für den sitzenden Bediener hin zur Fahrertüre, sodass der Bediener den Sicherheitshebel zunächst in eine zweite (vertikale) Position umlegen muss. Erst dann ist es dem Bediener möglich, ohne Kontakt mit dem Sicherheitshebel die Baumaschine durch die Fahrertüre zu verlassen. In dieser zweiten (vertikalen) Position sorgt der Sicherheitshebel dafür, dass die Steuerung des Baggers deaktiviert ist, wohingegen die Steuerung des Baggers aktiviert ist, wenn sich der Sicherheitshebel in seiner zweiten (horizontalen) Position befindet.

Dieses Sicherheitsmerkmal trägt entscheidend zur Sicherheit des Bedieners und der umliegenden Personen bei und ist besonders wichtig, um unbeabsichtigte Bewegungen des Baggers zu verhindern, falls der Bediener den Sitz verlässt.

Dies ist besonders relevant beim Wechsel von Bedienern oder beim Ein- und Aussteigen, da der klappbare Sicherheitshebel sicherstellt, dass die Maschine in einem sicheren Zustand verbleibt, bis ein neuer Bediener bereit ist, die Kontrolle über die Baumaschine zu übernehmen.

Dabei kann der Sicherheitshebel an einen Schalter gekoppelt sein, der typischerweise als zwangsöffnender Kontakt ausgebildet ist und eine Servo-Steuerung der Baumaschine unmittelbar deaktiviert, sodass von der Baumaschine keine Gefahr ausgeht, während sich kein Bediener in der Fahrerkabine befindet.

Nichtsdestotrotz ist es weiterhin wünschenswert, die von einer Baumaschine ausgehende Unfallgefahr weiter zu verringern und die Sicherheit für den Fahrer und das Umfeld der Baumaschine zu verbessern.

Dies gelingt mit einer Vorrichtung zum Überwachen und Assistieren eines Bedieners einer Baumaschine, die sämtliche Merkmale des Anspruchs 1 aufweist.

Durch die erfindungsgemäße Vorrichtung kann ein sicherheitskritisches Bedienerverhalten erkannt werden und die vom Bediener gesteuerte Baumaschine in ihren Funktionen eingeschränkt werden. Dadurch wird sichergestellt, dass die gesetzlichen Anforderungen in Bezug auf das korrekte Verhalten eines Bedieners einer Baumaschine umgesetzt werden und gleichzeitig ein effizientes Arbeitstempo erreicht wird. Zudem können erwartete risikorelevante Sonderbedienungszustände erkannt werden, wie bspw. das Arbeiten eines Bedieners im Stehen, wie es oftmals bei Baggerarbeiten zur Kanalverlegung üblich ist, und hierauf mit Einschränkungen der Funktionalität der Baumaschine reagiert werden. Darüber hinaus kann auch der Bediener auf etwaiges Fehlverhalten aufmerksam gemacht und ihm Maßnahmen zur Abhilfe aufgezeigt werden. Bei einer Baumaschine, welche die erfindungsgemäße Vorrichtung enthält, kann auch auf den normalerweise von Gesetzes wegen erforderlichen Sicherheitshebel verzichtet werden.

Nach der Erfindung ist vorgesehen, dass die Vorrichtung zum Überwachen und Assistieren eines Bedieners einer Baumaschine einen Sitzkontaktschalter zum Detektieren, ob ein Bediener auf einem Sitz der Baumaschine sitzt, einen Türschlossschalter zum Detektieren, ob eine Türe einer Fahrerkabine der Baumaschine geschlossen ist, einen Griffsensor zum Detektieren, ob ein links vom Sitz angeordneter Bedienhebel und/oder ein rechts vom Sitz angeordneter Bedienhebel zum Ansteuern eines Servo-Kreises, also des hydraulischen Systems der Baumaschine durch einen Bediener betätigt ist, und eine Auswerteeinheit umfasst, die dazu ausgelegt ist, in Abhängigkeit der detektierten Zustände des Sitzkontaktschalters, des Türschlossschalters und des Griffsensors eine Fähigkeit der Baumaschine zu beschränken oder zu stoppen und/oder ein Signal zum Signalisieren eines kritischen Zustands auszugeben.

Die Grundidee der Erfindung ist es, unterschiedliche Sensoren im Bereich der Fahrerkabine der Baumaschine zu implementieren und miteinander logisch zu verschalten, um dadurch in Erfahrung zu bringen, ob von der Baumaschine ein erhöhtes Gefährdungspotenzial ausgeht oder nicht. Falls ein solches erhöhtes Gefährdungspotenzial detektiert werden sollte, wird mit entsprechenden Gegenmaßnahmen, die auf eine Beschränkung der Funktionalitäten der Baumaschine abzielen, reagiert.

Dabei kann auch im Sinne einer Ausgestaltung als nicht restriktives Assistenzsystem vorgesehen sein, dass bei einem Erkennen eines erhöhten Gefährdungspotenzials ein Signal zum Signalisieren eines kritischen Zustands ausgegeben wird.

Dieses Signal kann dabei ein optisches Signal sein, welches dazu dient, den Bediener der Baumaschine auf das erhöhte Gefährdungspotenzial hinzuweisen. Bspw. kann eine Signalleuchte aktiviert werden, wenn die Auswerteeinheit ein erhöhtes Gefährdungspotenzial erkennt. Nach einer optionalen Fortbildung der vorliegenden Erfindung kann dabei vorgesehen sein, dass eine Signalleuchte im Bereich eines Bedienhebels, vorzugsweise im unteren Drittel des Bedienhebels angeordnet ist, sodass dem Bediener der Baumaschine auf einfache Art und Weise signalisiert werden kann, dass er sich gerade in einem Zustand befindet, in dem ein erhöhtes Gefährdungspotential erkannt worden ist.

Zudem kann vorgesehen sein, dass eine Signalleuchte je nach Gefährdungspotenzial ihre Farbe wechselt, sodass ein als besonders gefährlicher Zustand bspw. mit roter Farbe und ein als mäßig gefährlicher Zustand bspw. mit gelber Farbe dem Bediener signalisiert wird.

Diese visuelle Warnung dient dazu, dem Bediener der Baumaschine bewusst zu machen, dass ein erhöhtes Gefährdungspotenzial vorliegt.

Dabei kann vorteilhafterweise vorgesehen sein, dass die Fähigkeit der Baumaschine eine Fahrgeschwindigkeit der Baumaschine, eine Oberwagengeschwindigkeit der Baumaschine und/oder das Betreiben des Servo-Kreises der Baumaschine umfasst. Der Servo-Kreis der Baumaschine kann dabei das hydraulische System der Arbeitsmaschine darstellen, welches unter anderem zum Betätigen der primären Funktionalität der Baumaschine dient.

Der Servo-Kreis bei einem Hydraulikbagger ist ein zentraler Bestandteil des hydraulischen Steuersystems, das speziell dafür entwickelt wurde, die Bewegungen und Operationen des Baggers auf präzise und effiziente Weise zu steuern. Ein wesentliches Merkmal des Servo-Kreises ist seine Fähigkeit, eine exakte Kontrolle der hydraulischen Funktionen des Baggers zu ermöglichen. Dies erlaubt dem Bediener, den Oberwagen und/oder die Arbeitswerkzeuge des Baggers, wie den Arm, den Löffel oder die Schaufel, mit hoher Genauigkeit zu bewegen.

Der Servo-Kreis zeichnet sich durch seine Reaktionsfähigkeit auf die Eingaben des Bedieners aus. Bewegungen eines Bedienhebels werden direkt in hydraulische Aktionen (Bewegen des Oberwagens oder des Arbeitsgeräts) des Baggers umgesetzt, wobei der Kreislauf selbst auf geringste Bewegungen und Anpassungen des Bedieners reagiert, um präzise Operationen zu ermöglichen.

Nach einer optionalen Fortbildung der vorliegenden Erfindung kann vorgesehen sein, dass die Auswerteeinheit dazu ausgelegt ist, eine Fähigkeit der Baumaschine zu beschränken oder zu stoppen oder ein Signal auszugeben, um eine Fähigkeit der Baumaschine zu beschränken oder zu stoppen, wenn der Sitzkontaktschalter detektiert, dass der Bediener nicht auf dem Sitz der Baumaschine sitzt, der Türschlossschalter detektiert, dass die Türe der Fahrerkabine geöffnet ist und der Griffsensor detektiert, dass einer oder beide Bedienhebel betätigt sind, vorzugsweise wobei die Auswerteeinheit in einem solchen Fall dazu ausgelegt ist, eine maximale Oberwagengeschwindigkeit der Baumaschine zu beschränken.

Stellt die Auswerteeinheit also fest, dass der Bediener nicht in seinem Sitz sitzt, sondern bei geöffneter Fahrertür mindestens einen Bedienhebel betätigt, ist dies ein starkes Indiz dafür, dass die Baumaschine entweder von einer außerhalb der Fahrerkabine befindlichen Person gesteuert wird oder der Bediener in der Fahrerkabine steht. Dieser Zustand kann als vorhersehbare Fehlbedienung einer Baumaschine klassifiziert werden, da bspw. bei Baggerarbeiten zur Kanalverlegung oftmals der Blick auf einen unmittelbar vor einem Bagger liegenden Schacht für einen im Sitz sitzenden Bediener nur schwer möglich ist. Daher wird eine stehende Position in der Fahrerkabine eingenommen.

Der Griffsensor kann dabei so ausgestaltet sein, dass bereits ein Berühren durch die Hand des Bedieners ein Betätigen des entsprechenden Bedienhebels anzeigt. Es muss nicht zwangsläufig ein Auslenken oder das Drücken eines Hebels oder Knopfs des Bedienhebels erfolgen. Bereits das Umgreifen oder das Berühren des Bedienhebels kann ausreichend sein.

Kommt die Auswerteeinheit nun zu dem Schluss, dass ein solcher Fall vorliegt, kann darauf mit einer Beschränkung einer Fähigkeit der Baumaschine reagiert werden. So kann bspw. die Drehgeschwindigkeit des Oberwagens verringert werden, um die Wahrscheinlichkeit eines Unfalls zu verhindern. Darüber hinaus könnte auch die gesamte Geschwindigkeit der Servo-Steuerung gegenüber ihrem Normalmaß verringert werden, um der Situation Rechnung zu tragen, dass eine Betätigung der Baumaschine durch einen Bediener erfolgt, welcher sich nicht im Fahrersitz befindet.

Nach einer weiteren vorteilhaften Modifikation der vorliegenden Erfindung kann vorgesehen sein, dass die Auswerteeinheit dazu ausgelegt ist, den Servo-Kreis der Baumaschine zu stoppen, wenn der Sitzkontaktschalter detektiert, dass der Bediener auf dem Sitz der Baumaschine sitzt, und der Griffsensor detektiert, dass keiner der beiden Bedienhebel zum Betätigen des Servo-Kreises der Baumaschine betätigt ist, vorzugsweise wobei die Auswerteeinheit dazu ausgelegt ist, das Stoppen des Servo-Kreises der Baumaschine erst nach Verstreichen einer bestimmten Zeitdauer des zum Stoppen führenden Zustands, bspw. bei mehr als 3 Sekunden, umzusetzen.

Erkennt die Auswerteeinheit, dass der Bediener der Baumaschine auf dem Sitz sitzt und keinen der beiden Bedienhebel zum Betätigen des Servo-Kreises betätigt, kann durch die Auswerteeinheit ein Signal erzeugt werden, das darauf abzielt, den Servo-Kreis zu stoppen. Dies sorgt für Energieeinsparungen, da der Servo-Kreis nicht am Laufen gehalten werden muss, obwohl der Bediener sich in der Fahrerkabine aufhält. Am Beispiel eines Baggers kann dies dann auftreten, wenn der Bagger auf der Baustelle verfahren wird ohne, dass der über die beiden Bedienhebel betätigbare Servo-Kreis gebraucht werden würde.

Ferner kann nach der vorliegenden Erfindung vorgesehen sein, dass die Vorrichtung einen Fahrfunktionsschalter, insbesondere einen Fahrpedalschalter zum Detektieren, ob eine Fahrfunktion bzw. ein Fahrpedal der Baumaschine betätigt ist, umfasst, wobei die Auswerteeinheit dazu ausgelegt ist, auch in Abhängigkeit des detektierten Zustands des Fahrfunktionsschalters eine Fähigkeit der Baumaschine zu beschränken oder zu stoppen.

Als weiterer Sensor, welchen die Auswerteeinheit zum Erfassen der unterschiedlichen Zustände in Betracht zieht, ist nun ein Fahrfunktionsschalter, insbesondere ein Fahrpedalschalter vorgesehen. Ein Fahrfunktionsschalter kann dabei nicht nur durch einen Fahrpedalschalter sondern bspw. auch durch einen Joystick oder dergleichen verwirklicht sein, welcher ein Bedienelement zum Steuern der Fahrfunktionalität der Baumaschine darstellt. Dabei kann also auch das Betätigen des Fahrfunktionsschalters durch die Auswerteeinheit abgeprüft werden und in Verbindung mit den anderen Sensoren zu einem Erfassen eines spezifischen Zustands der Baumaschine führen, in welchem die Auswerteeinheit eine Fähigkeit der Baumaschine beschränkt bzw. ein Signal zum Beschränken einer Fähigkeit der Baumaschine ausgibt.

Dabei kann die Auswerteeinheit dazu ausgelegt sein, die maximale Fahrgeschwindigkeit der Baumaschine zu beschränken, wenn der Sitzkontaktschalter detektiert, dass der Bediener nicht auf dem Sitz der Baumaschine sitzt, und der Fahrfunktionsschalter detektiert, dass das Fahrpedal oder ein anderes Bedienelement zum Steuern der Fahrfunktionalität der Baumaschine betätigt ist, vorzugsweise wobei die Auswerteeinheit dazu ausgelegt ist, für eine bestimmte Zeitspanne zunächst die maximale Fahrgeschwindigkeit der Baumaschine zu beschränken und danach auf null zu setzen.

Hier wird also der nicht zulässige Zustand unterbunden, wonach eine Baumaschine im Stehen verfahren werden soll. Dabei kann zunächst die maximale Verfahrgeschwindigkeit der Baumaschine in einem so detektierten Zustand herabgesetzt werden, bevor die Verfahrgeschwindigkeit auf null gesetzt wird.

Alternativ und/oder zusätzlich kann die Auswerteeinheit dazu ausgelegt sein, eine Fähigkeit der Baumaschine zu beschränken oder zu stoppen, wenn der Sitzkontaktschalter detektiert, dass der Bediener nicht auf dem Sitz der Baumaschine sitzt, der Griffsensor detektiert, dass nur der linke der beiden Bedienhebel betätigt ist, und der Fahrfunktionsschalter detektiert, dass das Fahrpedal oder ein anderes Bedienelement zum Steuern der Fahrfunktionalität nicht betätigt ist, vorzugsweise wobei die Auswerteeinheit in einem solchen Fall dazu ausgelegt ist, den Servo-Kreis zu beschränken oder zu stoppen.

Ein solcher Zustand kann darauf hindeuten, dass ein Bediener beim Aussteigen aus der Fahrerkabine unbeabsichtigt den linken Bedienhebel, also den der Fahrertür zugewandten Bedienhebel, betätigt. Dies kann bspw. aufgrund der engen Fahrerkabine durch eine Abstützbewegung beim Verlassen der Kabine erfolgen, sodass die durch das Einwirken auf dem Bedienhebel nach sich ziehende Bewegung der Baumaschine unbeabsichtigt erfolgt und zu unterbinden ist.

Nach einer weiteren optionalen Modifikation der vorliegenden Erfindung kann vorgesehen sein, dass die Vorrichtung ferner einen Gurtschlossschalter zum Detektieren, ob ein Sicherheitsgurt des Sitzes der Baumaschine mit einem Gurtschloss verriegelt ist, umfasst, wobei die Auswerteeinheit dazu ausgelegt ist, auch in Abhängigkeit des detektierten Zustands des Gurtschlossschalters eine Fähigkeit der Baumaschine zu beschränken oder zu stoppen.

Als weiterer Sensor, welchen die Auswerteeinheit zum Erfassen der unterschiedlichen Zustände in Betracht zieht, ist nun ein Gurtschlossschalter vorgesehen.

Weiter kann die Vorrichtung einen Wahlschalter zum Detektieren eines von mehreren möglichen Betriebsmodi der Baumaschine umfassen, wobei die Auswerteeinheit dazu ausgelegt ist, auch in Abhängigkeit des detektierten Zustands des Wahlschalters eine Fähigkeit der Baumaschine zu beschränken oder zu stoppen, und die Betriebsmodi der Baumaschine einen Arbeitsmodus, einen Parkmodus und einen Straßenfahrtmodus umfassen.

"Straßenmodus", "Parkmodus" und "Arbeitsmodus" beziehen sich auf verschiedene Einstellungen oder Konfigurationen der Maschine, die für spezifische Betriebszustände oder Anwendungen optimiert sind.

Der Straßenmodus eines Baggers wird in der Regel verwendet, wenn die Maschine über Straßen oder Baustellen bewegt wird. In diesem Modus wird die Maschine so eingestellt, dass sie sich leicht und sicher bewegen lässt, oft mit einer Begrenzung der Geschwindigkeit, um die Sicherheit zu gewährleisten. Zusätzlich ist es vorteilhaft, wenn in diesem Modus bestimmte Funktionen wie die Schwenkfunktion des Oberwagens oder die Bewegung des Auslegers bei einem Bagger deaktiviert sind, um die Stabilität während der Fahrt zu erhöhen.

Wenn der Bagger abgestellt oder für längere Zeit nicht genutzt wird, wird er in den Parkmodus versetzt. In diesem Zustand werden in der Regel alle Betriebssysteme heruntergefahren, und die Maschine wird gesichert, um ein unbeabsichtigtes Starten oder Bewegen zu verhindern. Dies kann das Einlegen von Sicherheitsverriegelungen, das Absenken der Arbeitswerkzeuge auf den Boden und das Aktivieren von Diebstahlsicherungssystemen umfassen.

Der Arbeitsmodus ist die Konfiguration, die für den normalen Betrieb des Baggers bzw. der Baumaschine während der Ausführung von Baumaßnahmen verwendet wird. In diesem Modus sind alle Funktionen der Maschine aktiviert, um eine maximale Effizienz und Leistung zu erreichen. Am Beispiel eines Baggers beinhaltet dies die volle Funktionalität des Auslegers, des Löffels und anderer Anbaugeräte.

Ferner kann nach einer besonderen Ausgestaltung der vorliegenden Erfindung vorgesehen sein, dass die Auswerteeinheit dazu ausgelegt ist, eine Fähigkeit der Baumaschine zu beschränken oder zu stoppen, wenn der Wahlschalter detektiert, dass die Baumaschine im Straßenfahrtmodus ist, und der Gurtschlossschalter detektiert, dass der Sicherheitsgurt des Sitzes der Baumaschine nicht mit dem Gurtschloss verriegelt ist, vorzugsweise wobei die Auswerteeinheit in einem solchen Fall dazu ausgelegt ist, die maximale Fahrgeschwindigkeit der Baumaschine herabzusetzen, vorzugsweise auf null abzusenken.

Nach der Erfindung kann ferner vorgesehen sein, dass die Vorrichtung einen Not-Aus-Schalter zum unmittelbaren Deaktivieren des Servo-Kreises der Baumaschine umfasst.

Der Not-Aus-Schalter wird typischerweise händisch durch den Bediener der Baumaschine betätigt, wenn dieser einen gefährlichen Zustand erkannt hat. Das Betätigen des Not-Aus-Schalters führt dazu, dass es zu einem sofortigen Stoppen der Bewegungen der Baumaschine kommt, sodass keine weitere Gefahr von der Baumaschine ausgeht.

Nach einer vorteilhaften Fortbildung der vorliegenden Erfindung kann vorgesehen sein, dass die Auswerteeinheit durch ein Logik-Gatter umgesetzt ist, wobei vorzugsweise das Logik-Gatter zum Überprüfen der unterschiedlichen Zustände nur die logischen Operationen AND, OR, NOT, NAND, NOR, XOR und XNOR verwendet.

Die logische Verschaltung der unterschiedlichen Sensoren mithilfe eines Logik-Gatters erzeugt eine robuste und sehr einfach umzusetzende Vorrichtung zum Überwachen und Assistieren eines Bedieners einer Baumaschine.

Nach einer weiteren Fortbildung der vorliegenden Erfindung kann vorgesehen sein, dass die Auswerteeinheit dazu ausgelegt ist, eine sicherheitsrelevante Bedienung der Baumaschine erst dann freizugeben, wenn der Griffschalter detektiert, dass mindestens einer der beiden Bedienhebel durch den Bediener betätigt ist, und der Sitzkontaktschalter detektiert, dass der Bediener auf dem Sitz der Baumaschine sitzt und/oder die Auswerteeinheit dazu ausgelegt ist, eine sicherheitsrelevante Bedienung der Baumaschine erst dann freizugeben, wenn der Griffschalter detektiert, dass beide Bedienhebel durch den Bediener betätigt sind.

So kann eine sicherheitsrelevante Bedienung der Baumaschine erst dann freigegeben werden, wenn die Auswerteeinheit feststellt, dass der Bediener der Baumaschine tatsächlich in dem Sitz Platz genommen hat und einen oder beide Bedienhebel betätigt. Als sicherheitsrelevante Bedienung kann dabei bspw. eine bestimmte Aktion der Baumaschine angesehen werden, bei der ein erhöhtes Gefährdungspotenzial vorliegt.

Nach der Erfindung kann ferner vorgesehen sein, dass die Baumaschine ein Bagger, insbesondere ein Hydraulikbagger ist, und der Servo-Kreis dazu dient, die Bewegungen und Operationen des Baggers umzusetzen, insbesondere das Drehen des Oberwagens und das Bewegen des Baggerarms.

Die Erfindung betrifft ferner eine Baumaschine, insbesondere einen Hydraulikbagger, mit einer Vorrichtung nach einem der vorhergehenden Aspekte, vorzugsweise wobei die Vorrichtung den normalerweise vorhandenen Sicherheitshebel der Baumaschine ersetzt.

Ist die erfindungsgemäße Vorrichtung in einer Baumaschine implementiert, kann die vormals von dem Sicherheitshebel übernommene Funktionalität durch die erfindungsgemäße Vorrichtung übernommen werden. Dadurch kann auf den Sicherheitshebel verzichtet werden, der von einigen Bedienern oftmals als störend empfunden wird und teilweise auch absichtlich falsch umgelegt wird, um ein aus Sicht des Bedieners vorteilhaftes Betätigen der Arbeitsmaschine in einem eigentlich verbotenen Zustand zu ermöglichen. Um dieses offensichtliche Umgehen einer solchen Betätigung der Arbeitsmaschine zu vermeiden, können die Funktionalitäten des Sicherheitshebels auf die erfindungsgemäße Vorrichtung übertragen werden. Diese ist deutlich schwerer zu überlisten als der Sicherheitshebel, der lediglich absichtlich in seine freigebende Position umgelegt werden muss, so dass insgesamt die Sicherheit der Baumaschine erhöht wird. Oftmals ist ein falscher Umgang mit dem Sicherheitshebel auch auf fachunkundiges Personal zurückzuführen, das im richtigen Umgang mit dem Sicherheitshebel nicht geschult worden ist.

Weitere Merkmale, Einzelheiten und Vorteile der Erfindung werden anhand der nachfolgenden Figurenbeschreibung ersichtlich. Dabei zeigen:
- Fig. 1A:: eine Seitenansicht einer Fahrerkabine nach dem Stand der Technik mit Sicherheitshebel in Blockadestellung,
- Fig. 1B:: eine Seitenansicht einer Fahrerkabine nach dem Stand der Technik mit herabgeklapptem Sicherheitshebel,
- Fig. 2:: eine schematische Draufsicht auf eine Fahrerkabine zur Illustration der erfindungsgemäßen Vorrichtung,
- Fig. 3:: eine schräge Querschnittsansicht eines erfindungsgemäßen Rotationsaktuators,
- Fig. 4:: eine Darstellung der Auswerteeinheit durch ein Logik-Gatter, und
- Figs. 5-10:: unterschiedliche Beschaltungen der Auswerteeinheit zur exemplarischen Darstellung der mit der Auswerteeinheit erfassbaren Zustände.

Fig. 1A zeigt einen Seitenblick in eine Fahrerkabine einer Baumaschine nach dem Stand der Technik. Man erkennt, dass in der Darstellung der Sicherheitshebel 10 in eine waagrechte Stellung gebracht ist, die einen Zugang zum Fahrersitz im Sinne einer Schranke unterbindet. Möchte ein Bediener den Sitz besteigen, so muss er zunächst den Sicherheitshebel 10 in eine vertikale Position überführen, wobei in der dargestellten Ausführungsform ein Herunterklappen des Sicherheitshebels erforderlich ist.

Fig. 1B zeigt eine Ansicht der Fahrerkabine, in welcher der Sicherheitshebel 10 vertikal nach unten herabgeklappt ist. Der Zugang zum Sitz ist nun für den Bediener frei, bzw. kann ein auf dem Sitz sitzender Bediener die Fahrerkabine nun verlassen.

Der Sicherheitshebel sorgt dafür, dass der Servo-Kreis zum Betätigen der Baumaschine in einem aus der waagrechten Position herab- oder heraufgeklappten Zustand unterbrochen ist, sodass es nicht zu einer unbeabsichtigten Betätigung der Baumaschine kommen kann, wenn der Bediener die Fahrerkabine verlässt. Dies trägt zur verbesserten Sicherheit der Baumaschine bei, kann aber bei einer willentlichen Fehlbedienung leicht umgangen werden.

Fig. 2 zeigt die nach der erfindungsgemäßen Vorrichtung 1 erforderlichen Sensoren in einer Draufsicht auf die Fahrerkabine.

Man erkennt einen Sitzkontaktschalter 2, einen Türschlossschalter 3, einen Griffsensor 4, ein Fahrfunktionsschalter 6, einen Gurtschlossschalter 7, einen Wahlschalter 8 sowie einen Not-Aus-Schalter 9.

Jeder der vorgenannten Sensoren ist dabei mit einer Auswerteeinheit (nicht in Fig. 2 abgebildet, vgl. aber Bezugszeichen 5 in Figs. 3-10) verbunden, die in Abhängigkeit der Zustände der mehreren Sensoren unterschiedliche Fallkonstellationen für die Baumaschine annimmt, und in Abhängigkeit davon Fähigkeiten der Baumaschine beschränkt oder unterbindet.

Fig. 3 zeigt eine Umsetzung der Auswerteeinheit 5 durch ein Logik-Gatter, wobei die unterschiedlichen Sensoren binäre Signale für das Vorliegen oder das Nicht-Vorliegen des jeweils zu detektierenden Zustands über eine Signalleitung an die Auswerteeinheit 5 senden. Dabei kann vorgesehen sein, dass das Signal in binärer Form mittels eines Spannungspegels, bspw. + oder - 5V, an die Auswerteeinheit 5 übertragen wird.

Weiter erkennt man, dass der Wahlschalter 8 für jeden der unterschiedlichen Betriebsmodi der Baumaschine eine Signalleitung mit einer logischen 1 beaufschlagen kann. Wird bspw. der Wahlschalter auf den Arbeitsmodus geschaltet, wird die entsprechende Leitung mit einer logischen 1 beaufschlagt. Wird hingegen der Wahlschalter auf den Straßenfahrmodus geschaltet, wird die zugehörige Signalleitung mit einer logischen 1 beaufschlagt. Selbiges gilt für den Parkmodus.

Ganz ähnlich verhält es sich mit den anderen Sensoren, bei denen ebenfalls das Vorliegen eines detektierten Zustands zu einem definierten Signalzustand einer zugehörigen Signalleitung führt.

Fig. 4 zeigt nun einen Anwendungsfall, bei dem der Wahlschalter 8 auf den Arbeitsmodus geschaltet ist und die entsprechende Leitung mit einer logischen 1 beaufschlagt ist.

Darüber hinaus arbeitet der Fahrer mit offener Türe, wie anhand des zugehörigen Schaltzustands des Türschlossschalters ersichtlich ist. Eine offene Türe wird hierbei mit einer logischen 0 abgebildet. Weiter erkennt man, dass der Fahrer auf seinem Sitz sitzt und sowohl den linken Bedienhebel wie auch den rechten Bedienhebel betätigt. Da das Arbeiten bei offener Türe nicht als gefährlicher Zustand eingeordnet ist, führt das Logik-Gatter dazu, dass der Servo-Kreis normal betrieben wird.

Figur 5 stellt einen Anwendungsfall dar, bei dem der Bediener der Baumaschine beim Aussteigen im Arbeitsbetrieb den linken Griff unbeabsichtigt berührt, was eine Bewegung der Baumaschine, insbesondere des Baggers, zur Folge hätte. Da aber eine logische Verschaltung zu Detektion eines geöffneten Sitzkontaktschalters, eines betätigten linken Bedienhebels, einer geöffneten Türe sowie eines unbetätigten Fahrfunktionsschalters, insbesondere ein Fahrpedalschalter, und eines unbetätigten rechten Griffs durch Inverter-Bausteine und Und-Bausteine abgefragt wird, kann ein Zustand erkannt werden, der darauf schließen lässt, dass der Bediener beim Aussteigen unbeabsichtigterweise einen linken Bedienhebel betätigt. In einem solchen Fall wird dann der Servo-Kreis sofort oder mit einer geringen zeitlichen Verzögerung gestoppt, um eine unbeabsichtigte Bewegung der Baumaschine zu unterbinden.

Fig. 6 zeigt einen Anwendungsfall, in dem der Bediener der Baumaschine den Not-Aus-Schalter betätigt. Dies führt unmittelbar zu einem Stoppen des Servo-Kreises, sodass keine weitere Gefahr von der Baumaschine ausgeht. Dabei sind die Zustände der anderen Sensoren unbeachtlich, da der Not-Aus-Schalter immer zu einem sofortigen Stoppen führt.

Fig. 7 zeigt den Zustand, in dem der Wahlschalter auf Straßenfahrmodus umgeschaltet wird, dabei aber noch ein Bedienhebel zum Betätigen der primären Funktionen der Baumaschine gesteuert wird. Da es aber im Straßenfahrmodus zu unterbleiben hat, dass bspw. der Bagger seine Baggerfunktion ausübt, führt dies dazu, dass der Servo-Kreis bei einem Wählen des Straßenfahrmodus unmittelbar gestoppt wird. Selbiges gilt auch bei einem Anwählen des Parkmodus, da auch hier der Servo-Kreis unmittelbar gestoppt wird.

Fig. 8 zeigt einen Anwendungsfall, bei dem ein Bediener die Baumaschine im Stehen bedient und gleichzeitig die Türe geöffnet ist. Das Bedienen der Baumaschine wird festgestellt, indem sowohl der linke wie auch der rechte Bedienhebel betätigt sind. Wird darüber hinaus festgestellt, dass die Türe geöffnet ist und der Sitzkontaktschalter nicht geschlossen ist (also der Bediener der Baumaschine nicht auf dem Sitz sitzt), führt die in der Auswerteeinheit angeordnete Logik dazu, dass die Servosteuerung nur eingeschränkt möglich ist. Das kann sich durch ein Herabsetzen der Oberwagengeschwindigkeit der Baumaschine oder durch eine Herabsetzung der maximalen Betätigungsgeschwindigkeit der Anbauteile der Baumaschine auswirken. Am Beispiel eines Baggers kann so bspw. vorgesehen sein, dass der Baggerausleger nur mit einer verlangsamten Geschwindigkeit verfahren werden kann, wenn der in Figur 8 dargestellte Zustand erkannt worden ist.

Die Umsetzung in der Auswerteeinheit erfolgt dabei mit einer Verschaltung eines UND-Glieds mit den Signalen der zu überprüfenden Sensoren. In dem vorliegenden Fall sind dies die Signale des Sitzkontaktschalters, der beiden Bedienhebel und des Türschlossschalters. Unter der Annahme, dass der Sitzkontaktschalter eine logische 1 ausgibt, wenn ein Bediener auf dem Bediensitz Platz genommen hat, der Türschlossschalter eine logische 1 ausgibt, wenn die Türe geschlossen ist, und bei einem Betätigen eines jeweiligen Bedienhebels eine logische 1 ausgegeben wird, sind die beiden Signalleitungen des Sitzkontaktschalters und des Türschlossschalters vor einem Eingeben in das UND-Glieds zu invertieren. Gibt das UND-Glied dann eine logische 1 aus, führt dies dazu, dass der Servo-Kreis eingeschränkt wird, um beispielhaft die oben beschriebenen Einschränkungen zu erreichen.

Fig. 9 zeigt eine weitere Möglichkeit, in der die erfindungsgemäße Vorrichtung darüber hinaus über einen weiteren Sensor verfügt, der überprüft, ob eine sicherheitskritische Funktion der Baumaschine betätigt wird. Eine sicherheitskritische Funktion der Baumaschine kann dabei eine Funktion der Baumaschine sein, die besonderes Gefährdungspotential aufweist. Am Beispiel eines Baggers kann so eine Funktion bspw. das Auslenken des Baggerarms über einen bestimmten Winkelbereich hinaus oder dergleichen sein.

In einem solchen Fall kann die Vorrichtung aufgrund der gewünschten sicherheitskritischen Funktion fordern, dass der Bediener auf dem Sitz sitzt und beide Hände an den jeweiligen Bedienhebeln hat. Dadurch wird die Wahrscheinlichkeit eines Unfalls reduziert, da der Bediener dazu gezwungen worden ist, zumindest für die Durchführung der sicherheitskritischen Funktion auf dem Sitz Platz zu nehmen und beide Hände an den Bedienhebeln zu haben. Es ist aber trotzdem noch möglich, andere, nicht-sicherheitskritische Funktionen stehend auszuführen, um dem Bediener einen möglichst großen Spielraum zuzugestehen, der ihm das Arbeiten mit der Baumaschine im täglichen Umgang erleichtert.

Hierfür kann die Auswerteeinheit mit einer weiteren Signalleitung versehen sein, auf die eine logische 1 gegeben wird, wenn die Bedienung einer sicherheitskritischen Funktion gewünscht ist. Zusammen mit den beiden Signalen der Bedienhebel werden die drei Signale dann mit einem UND-Glied verschaltet, so dass eine logische 1 nur dann ausgegeben wird, wenn alle drei Signale eine logische 1 aufweisen. Nur dann wird die sicherheitskritische Funktion freigegeben.

Die Definition was genau eine sicherheitskritische Funktion einer Baumaschine ist, unterliegt einer Vielzahl von Aspekten und kann auch das ganz allgemeine Betätigen des Baggerauslegers betreffen. In einem solchen Fall wird demnach eine zwangsweise Zweihandbedienung gefordert, da eine Bedienung nur mit einer Hand zu einem Unterbinden einer Betätigung des Baggerauslegers führen würde.

Fig. 10 zeigt einen Anwendungsfall, bei dem die Verfahrgeschwindigkeit der Baumaschine auf eine Geschwindigkeit größer null herabgesetzt wird, wenn der Bediener den Sicherheitsgurt nicht angelegt hat. Hierzu wird das Signal des Gurtschlossschalters zusammen mit dem Signal eines über den Wahlschalter auf Straßenfahrt gestellten Signals untersucht. Liefert der Wahlschalter also das Signal für eine Straßenfahrt und zeigt der Gurtschlossschalter an, dass der Gurt nicht angelegt ist, kann es zu einem Beschränken der Geschwindigkeit auf einen Wert kommen, der unterhalb der Maximalgeschwindigkeit der Baumaschine (aber oberhalb 0 km/h) liegt.

Hierfür wird ein weiteres Signal der Auswerteeinheit zugespielt, wenn die Geschwindigkeit über einem vorbestimmten Schwellenwert liegt. Beispielhaft kann dies bei einem Überschreiten von 7 km/h sein, so dass dann ein Signal mit einer logischen 1 an die Auswerteeinheit gegeben wird. Diese drei Signale werden an ein UND-Glied angeschlossen, so dass das UND-Glied eine logische 1 ausgibt, wenn der Gurt nicht geschlossen ist, die Baumaschine im Straßenfahrmodus ist und die Verfahrgeschwindigkeit mehr als der vorbestimmte Schwellenwert ist (bspw. 7 km/h).

Dieses vom UND-Glied ausgegebene Signal führt dann dazu, dass die maximale Verfahrgeschwindigkeit der Baumaschine herabgesetzt wird, bspw. auf den vorbestimmten Schwellenwert.

In anderen Worten wird also geprüft, ob der Bediener der Baumaschine angeschnallt ist. Ist er dies nicht, kann die Baumaschine nur mit einer verringerten Geschwindigkeit verfahren werden.

Nach der Erfindung wird demnach eine Vorrichtung zum Überwachen und Assistieren eines Bedieners einer Baumaschine geschaffen, die unter anderem auch dazu verwendet werden kann, den Sicherheitshebel einer Baumaschine, insbesondere eines Baggers zu ersetzen, indem verschiedene Sensoren ausgewertet werden.

### Bezugszeichenliste:

- 1: Vorrichtung zum Überwachen und Assistieren
- 2: Sitzkontaktschalter
- 3: Türschlossschalter
- 4: Griffsensor
- 5: Auswerteeinheit
- 6: Fahrfunktionsschalter
- 7: Gurtschlossschalter
- 8: Wahlschalter
- 9: Not-Aus-Schalter
- 10: Sicherheitshebel

## Patentansprüche

1. Vorrichtung (1) zum Überwachen und Assistieren eines Bedieners einer Baumaschine, umfassend:
einen Sitzkontaktschalter (2) zum Detektieren, ob ein Bediener auf einem Sitz der Baumaschine sitzt,
einen Türschlossschalter (3) zum Detektieren, ob eine Türe einer Fahrerkabine der Baumaschine geschlossen ist,
einen Griffsensor (4) zum Detektieren, ob ein links vom Sitz angeordneter Bedienhebel und/oder ein rechts vom Sitz angeordneter Bedienhebel zum Ansteuern eines Servo-Kreises der Baumaschine durch einen Bediener betätigt ist, und
eine Auswerteeinheit (5), die dazu ausgelegt ist, in Abhängigkeit der detektierten Zustände des Sitzkontaktschalters (2), des Türschlossschalters (3) und des Griffsensors (4) eine Fähigkeit der Baumaschine zu beschränken oder zu stoppen und/oder ein Signal zum Signalisieren eines kritischen Zustands auszugeben.

2. Vorrichtung (1) nach dem vorhergehenden Anspruch, wobei die Fähigkeit der Baumaschine eine Fahrgeschwindigkeit der Baumaschine, eine Oberwagengeschwindigkeit der Baumaschine und/oder das Betreiben des Servo-Kreises der Baumaschine umfasst.

3. Vorrichtung (1) nach einem der vorhergehenden Ansprüche, wobei die Auswerteeinheit (5) dazu ausgelegt ist, eine Fähigkeit der Baumaschine zu beschränken oder zu stoppen, wenn der Sitzkontaktschalter (2) detektiert, dass der Bediener nicht auf dem Sitz der Baumaschine sitzt, der Türschlossschalter (3) detektiert, dass die Türe der Fahrerkabine geöffnet ist und der Griffsensor (4) detektiert, dass einer oder beide Bedienhebel betätigt sind, vorzugsweise wobei die Auswerteeinheit (5) in einem solchen Fall dazu ausgelegt ist, eine maximale Oberwagengeschwindigkeit der Baumaschine zu beschränken.

4. Vorrichtung (1) nach einem der vorhergehenden Ansprüche, wobei die Auswerteeinheit (5) dazu ausgelegt ist, den Servo-Kreis der Baumaschine zu stoppen, wenn der Sitzkontaktschalter (2) detektiert, dass der Bediener auf dem Sitz der Baumaschine sitzt, und der Griffsensor (4) detektiert, dass keiner der beiden Bedienhebel zum Betätigen des Servo-Kreises der Baumaschine betätigt ist, vorzugsweise wobei die Auswerteeinheit (5) dazu ausgelegt ist, das Stoppen des Servo-Kreises der Baumaschine erst nach Verstreichen einer bestimmten Zeitdauer des zum Stoppen führenden Zustands, bspw. bei mehr als 3 Sekunden, umzusetzen.

5. Vorrichtung (1) nach einem der vorhergehenden Ansprüche, ferner umfassend einen Fahrfunktionsschalter (6), insbesondere einen Fahrpedalschalter oder ein Joystick, zum Detektieren, ob eine Fahrfunktion bzw. ein Fahrpedal der Baumaschine betätigt ist, wobei die Auswerteeinheit (5) dazu ausgelegt ist, auch in Abhängigkeit des detektierten Zustands des Fahrfunktionsschalters (6) eine Fähigkeit der Baumaschine zu beschränken oder zu stoppen.

6. Vorrichtung (1) nach dem vorhergehenden Anspruch 5, wobei die Auswerteeinheit (5) dazu ausgelegt ist, die maximale Fahrgeschwindigkeit der Baumaschine zu beschränken, wenn der Sitzkontaktschalter (2) detektiert, dass der Bediener nicht auf dem Sitz der Baumaschine sitzt, und der Fahrfunktionsschalter (6) detektiert, dass das ein die Fahrfunktionalität steuernder Joystick oder ein Fahrpedal der Baumaschine betätigt ist, vorzugsweise wobei die Auswerteeinheit (5) dazu ausgelegt ist, für eine bestimmte Zeitspanne zunächst die maximale Fahrgeschwindigkeit der Baumaschine zu beschränken und danach auf null zu setzen.

7. Vorrichtung (1) nach einem der vorhergehenden Ansprüche, fortgebildet mit dem Anspruch 5, wobei die Auswerteeinheit (5) dazu ausgelegt ist, eine Fähigkeit der Baumaschine zu beschränken oder zu stoppen, wenn der Sitzkontaktschalter (2) detektiert, dass der Bediener nicht auf dem Sitz der Baumaschine sitzt, der Griffsensor (4) detektiert, dass nur der linke der beiden Bedienhebel betätigt ist, und der Fahrfunktionsschalter (6) detektiert, dass das Fahrpedal oder der Joystick nicht betätigt ist, vorzugsweise wobei die Auswerteeinheit (5) in einem solchen Fall dazu ausgelegt ist, den Servo-Kreis zu beschränken oder zu stoppen.

8. Vorrichtung (1) nach einem der vorhergehenden Ansprüche, ferner umfassend einen Gurtschlossschalter (7) zum Detektieren, ob ein Sicherheitsgurt des Sitzes der Baumaschine mit einem Gurtschloss verriegelt ist, wobei die Auswerteeinheit (5) dazu ausgelegt ist, auch in Abhängigkeit des detektierten Zustands des Gurtschlossschalters (7) eine Fähigkeit der Baumaschine zu beschränken oder zu stoppen.

9. Vorrichtung (1) nach einem der vorhergehenden Ansprüche, ferner umfassend einen Wahlschalter (8) zum Detektieren eines von mehreren möglichen Betriebsmodi der Baumaschine, wobei die Auswerteeinheit (5) dazu ausgelegt ist, auch in Abhängigkeit des detektierten Zustands des Wahlschalters (8) eine Fähigkeit der Baumaschine zu beschränken oder zu stoppen, und die Betriebsmodi der Baumaschine einen Arbeitsmodus, einen Parkmodus und einen Straßenfahrtmodus umfassen.

10. Vorrichtung (1) nach einem der vorhergehenden Ansprüche 8 und 9, wobei die Auswerteeinheit (5) dazu ausgelegt ist, eine Fähigkeit der Baumaschine zu beschränken oder zu stoppen, wenn der Wahlschalter (8) detektiert, dass die Baumaschine im Straßenfahrtmodus ist, und der Gurtschlossschalter (7) detektiert, dass der Sicherheitsgurt des Sitzes der Baumaschine nicht mit dem Gurtschloss verriegelt ist, vorzugsweise wobei die Auswerteeinheit (5) in einem solchen Fall dazu ausgelegt ist, die maximale Fahrgeschwindigkeit der Baumaschine herabzusetzen.

11. Vorrichtung (1) nach einem der vorhergehenden Ansprüche, ferner umfassend einen Not-Aus-Schalter (9) zum unmittelbaren Deaktivieren des Servo-Kreises der Baumaschine.

12. Vorrichtung (1) nach einem der vorhergehenden Ansprüche, wobei die Auswerteeinheit (5) durch ein Logik-Gatter umgesetzt ist, wobei vorzugsweise das Logik-Gatter zum Überprüfen der unterschiedlichen Zustände nur die logischen Operationen AND, OR, NOT, NAND, NOR, XOR und XNOR verwendet.

13. Vorrichtung (1) nach einem der vorhergehenden Ansprüche, wobei die Auswerteeinheit (5) dazu ausgelegt ist, eine sicherheitsrelevante Bedienung der Baumaschine erst dann freizugeben, wenn der Griffschalter detektiert, dass mindestens einer der beiden Bedienhebel durch den Bediener betätigt ist, und der Sitzkontaktschalter (2) detektiert, dass der Bediener auf dem Sitz der Baumaschine sitzt und/oder die Auswerteeinheit (5) dazu ausgelegt ist, eine sicherheitsrelevante Bedienung der Baumaschine erst dann freizugeben, wenn der Griffschalter detektiert, dass beide Bedienhebel durch den Bediener betätigt sind.

14. Vorrichtung (1) nach einem der vorhergehenden Ansprüche, wobei die Baumaschine ein Bagger, insbesondere ein Hydraulikbagger ist, und der Servo-Kreis dazu dient, die Bewegungen und Operationen des Baggers umzusetzen.

15. Baumaschine, insbesondere Hydraulikbagger, mit einer Vorrichtung (1) nach einem der vorhergehenden Ansprüche, vorzugsweise wobei die Vorrichtung (1) den normalerweise vorhandenen Sicherheitshebel der Baumaschine ersetzt.
